# EUROPÄISCHE PATENTSCHRIFT

(11) **EP 1 273 754 B1**
(45) Veröffentlichungstag und Bekanntmachung des Hinweises auf die Patenterteilung: **11.05.2005**
(21) Anmeldenummer: 02014710.4
(22) Anmeldetag: 03.07.2002
(51) Int. Cl.: E06B 9/262, E06B 9/264

(54) **Isolierglasscheibe mit integrierter, motorisch angetriebener Sonnenschutz- oder Verdunkelungsblende**
Insulation glass unit with integrated, power driven sunshield- or darkening blind
Vitrage isolant avec un volet d'occultation ou pare-soleil integré actionné par moteur

(30) Priorität: 03.07.2001 DE 20110958 U; 12.07.2001 DE 20111620 U
(43) Veröffentlichungstag der Anmeldung: 08.01.2003
(73) Patentinhaber: Mayr, Michael, 89435 Finningen (DE); Lutz, Franz, 86657 Bissingen (DE)
(72) Erfinder: Mayr, Michael, 89435 Finningen (DE); Lutz, Franz, 86657 Bissingen (DE)
(74) Vertreter: Gallo, Wolfgang, Dipl.-Ing. (FH)

(56) Entgegenhaltungen:
- EP-A- 0 483 528
- WO-A-01/53647
- DE-A- 3 526 745
- DE-A- 4 343 601
- DE-A- 4 428 983
- DE-U- 20 021 691
- FR-A- 2 483 508

## Beschreibung

Die Erfindung betrifft eine Isolierglasscheibe mit integrierter Sonnenschutz- oder Verdunkelungsblende, wobei die Sonnenschutz- bzw. Verdunkelungsblende im Scheibenzwischenraum der Isolierglasscheibe angeordnet ist und motorisch angetrieben wird.

In der DE 200 21 691 U1 welche die Merkmale des Oberbegriffs des Anspruchs 1 offenbart ist bereits eine in eine Isolierglasscheibe integrierte, motorisch angetriebene Rolloeinrichtung vorgeschlagen, mit oberen und unteren Wellen, von denen eine mittels eines Miniatur-Elektromotors antreibbar ist und die andere einen Wickelkörper für einen Rollo trägt, und wobei die oberen und unteren Wellen beiderseits der Isolierglasscheibe durch Zahnriemen und Zahnräder oder ähnliche Mittel synchron drehbar gekuppelt sind und die Zahnriemen oder dergleichen mit den beiderseitigen Enden der Zugstange des Rollos verbunden sind. Der Wickelkörper ist dabei über eine Torsionsfeder drehelastisch vorgespannt auf seiner Welle angeordnet, um Ausgleichsdrehbewegungen zuzulassen.

Aufgabe der vorliegenden Erfindung ist es, eine vereinfachte Lösung mit konstruktiven Vorteilen zu schaffen, wobei insbesondere die Notwendigkeit einer Ansgleichsfeder vermieden wird.

Diese Aufgabe wird durch die im Anspruch 1 angegebene Anordnung gelöst. Eine vorteilhafte Ausgestaltung der Erfindung ist Gegenstand des Unteransprüchs 2.

Die Erfindung schlägt eine Lösung mit Ausbildung der Sonnenschutz- bzw. Verdunkelungsblende als Faltstore vor. Dies hat den Vorteil, dass die Mechanik des Antriebs vereinfacht ist, denn diese besteht aus oberen und unteren Wellen, die über beiderseitige Zahnriemen und Zahnräder oder gleichwirkende Organe synchron drehbar gekuppelt sind, wobei einer der Wellen, die auch geteilt sein kann, ein Miniatur-Elektromotor als Antriebsorgan zugeordnet ist.

Das Entfalten bzw. Zusammenlegen des Faltstores erfolgt problemlos mit der linearen Bewegung der Zugstange. Dabei wird der Faltstore von den Spanndrähten geführt. Die mechanische Konstruktion ist deshalb einfach und problemlos.

Die Erfindung wird nachstehend anhand eines Ausführungsbeispiels mehr im einzelnen beschrieben, wobei zeigt:
- Fig. 1: eine Ansicht einer Ausführungsform der Erfindung, und
- Fig. 2: einen Querschnitt durch die Ausführungsform nach Fig. 1.

Die Fig. 1 und 2 zeigen eine Ausführungsform der Erfindung in Frontansicht (Fig. 1) bzw. im vertikalen Querschnitt (Fig. 2). Die Anordnung besteht aus zwei Einzelglasscheiben 1a, 1b, die an ihrem Rand durch einen Aluminium- oder Kunststoffabstandhalter 2 im heute üblichen Abstand von 16 mm gehalten werden, wobei der Scheibenzwischenraum diffusionsdicht abgeschlossen ist.

Im Scheibenzwischenraum ist die Sonnenschutz- oder Verdunkelungsblende in Gestalt eines motorisch betätigbaren Faltstores angeordnet ist. Das obere Ende des Faltstores ist an einem Trägerprofil 4 befestigt, und das untere Ende des Faltstores 3 ist mit einem Zugstab 5 verbunden. Der Faltstore 3 selbst kann aus geeignetem Gewebematerial oder beispielsweise aus aluminiumbeschichteter Kunststoffolie oder einem anderen geeigneten Material bestehen. Vertikale Spanndrähte 6 verbessern die Führung des Faltstores bei seiner Entfaltung und beim Zusammenfalten. Sie verlaufen zwischen dem oberen Trägerprofil 4 und einem unteren Motorabdeckprofil 7.

Der Zugstab 5 ist mit seinen beiderseitigen Enden jeweils mit einem Endloszugorgan 8a, 8b vorzugsweise in Gestalt von Zahnriemen verbunden, die über obere und untere Zahnscheiben 9 geführt sind. Die oberen Zahnscheiben 9 sind durch eine Welle 10 drehfest miteinander verbunden. Von den unteren Zahnscheiben 9 ist eine (links unten) auf einer oder mittels einer Welle 11 frei drehbar gelagert, und die andere (rechts unten) sitzt auf der Abtrittswelle 12 eines Miniaturelektromotors 13 und wird von diesem angetrieben. Über die Anordnung von Zahnriemen 8a, 8b, Zahnscheiben 9 und obere Welle 10 erfolgt bei Antrieb der einen Zahnscheibe 9 durch den Elektromotor 13 eine synchrone Abwärts- oder Aufwärtsbewegung des Zugstabs 5 und damit ein Abwärtsentfalten oder Aufwärtszusammenfalten des Faltstores 3.

Selbstverständlich sind Abwandlungen der Anordnung möglich. Statt unten könnte der Elektromotor auch oben angeordnet sein, wobei dann die beim Ausführungsbeispiel obere Welle 10 mit den daran starr befestigten Zahnscheiben unten angeordnete wäre. Die Motorantriebswelle könnte auch beiderseits des Elektromotors herausgeführt und mit den betreffenden beiden Zahnscheiben starr verbunden sein, sich also über die ganze Breite erstrecken. In diesem Fall könnte eine Verbindungswelle für die beiden anderen Zahnscheiben (Welle 10 beim gezeigten Ausführungsbeispiel) entfallen oder vorhanden sein.

Um die Zahnriemen 8a, 8b auch bei allmählicher Längendehnung stets gespannt zu halten, sind entweder die unteren oder die oberen Wellen- bzw. Zahnscheibenlager, wie in den Zeichnungen jeweils schematisch dargestellt, durch eine Druckfeder 17 unter Vorspannung abgestützt, wobei sich die Feder 17 ihrerseits an einem Federwiderlager 18 abstützt.

## Patentansprüche

1. Isolierglasscheibe mit integrierter motorisch angetriebener Sonnenschutz- oder Verdunkelungsblende, wobei in dem hermetisch abgedichteten Scheibenzwischenraum ein Blendenmechanismus angeordnet ist, der umfasst:
Im Bereich der beiden Seitenränder des Scheibenzwischenraums angeordnete, oben und unten über Zahnscheiben (9) geführte Zahnriemen (8a, 8b), oder gleichwirkende Zugorgane,
einen im oberen oder unteren Randbereich des Scheibenzwischenraums angeordneten Miniaturelektromotor (13)zum Antreiben mindestens eines (8a) der Zahnriemen oder Zugorgane,
eine starre Wellenverbindung (10) zum Synchronisieren der beiden Zahnriemen oder Zugorgane,
einen an seinen beiden Enden mit den beiden Zahnriemen (8a, 8b) verbundenen Zugstab (5), der mit dem freien Ende der Blende verbunden ist,
**dadurch gekennzeichnet, daß** die Blende (3) als Faltstore ausgebildet ist, dessen anderes Ende mit einem ortsfest im oberen oder unteren Randbereich des Scheibenzwischenraums angeordneten Trägerelement (4) verbunden ist, und daß der Faltstore (3) mittels einer Anzahl von Spanndrähten (6) geführt ist, die zwischen dem Trägerelement (4) und einem zweiten, im davon entgegengesetzten Randbereich des Scheibenzwischenraums angeordneten Trägerelement (7) verlaufen.

2. Isolierglasscheibe nach Anspruch 1, wobei die oberen oder unteren Zahnscheiben (9) oder deren Wellen zwecks Spannung der Zahnriemen (8a, 8b) an einer vorspannungserzeugenden Druckfeder (17) abgestützt sind.

## Claims

1. Insulating glass pane having an integrated motor-driven sun protection or shading blind, wherein a blind mechanism is arranged in the hermetically sealed space between the panes that comprises:
toothed belts (8a, 8b) arranged in the region of the two side edges of the space between the panes and guided at the top and the bottom via toothed disks (9), or identically acting traction organs.
a miniature electric motor (13) arranged in the upper or lower edge region of the space between the panes for driving at least one (8a) of the toothed belts or traction organs,
a rigid shaft connection (10) for synchronizing both toothed belts or traction organs,
a traction rod (5) connected at both ends to the two toothed belts (8a, 8b) that is connected to the free end of the blind,
**characterised in that** the blind (3) is designed as a pleated shade, the other end of which is connected with a carrier element (4) that is stationarily arranged in the upper or lower edge region of the space between the panes, and that the pleated shade (3) is guided by means of a number of tensioning wires (6) running between the carrier element (4) and a second carrier element (7) arranged in the opposed edge region of the space between the panes.

2. Insulating glass pane according to claim 1 wherein the upper or lower toothed disks (9) or their shafts are supported on a pressure spring (17) generating tension for tensioning the toothed belts (8a, 8b).

## Revendications

1. Vitrage isolant avec un volet d'occultation ou pare-soleil intégré actionné par moteur, un mécanisme de volet étant disposé dans l'espace entre les vitres hermétiquement étanche, lequel mécanisme comprenant:
des courroies dentées (8a, 8b) disposées dans la zone des deux bords latéraux de l'espace entre les vitres et passant par-dessus et en dessous de rondelles à dents (9) ou bien des organes de traction ayant les mêmes effets,
un mini moteur électrique (13) disposé dans la zone du bord supérieure ou inférieure de l'espace entre les vitres en vue d'entraîner au moins l'un(e) (8a) des courroies ou organes de traction,
un arbre rigide de raccordement (10) en vue de synchroniser les deux courroies dentées ou organes de traction,
une barre de traction (5) dont les deux extrémités sont reliées aux deux courroies dentées (8a, 8b) et qui est reliée à l'extrémité libre du volet,
**caractérisé en ce que** le volet (3) est constitué sous forme d'un store plissé, dont l'autre extrémité est reliée à un élément de support (4) disposé d'une manière fixe dans la zone du bord supérieure ou inférieure de l'espace entre les vitres et que le store plissé (3) est guidé à l'aide d'un nombre de fils tendeurs (6) qui s'étirent entre l'élément de support (4) et un deuxième élément de support (7) disposé dans la zone du bord opposée de l'espace entre les vitres.

2. Vitre isolant selon la revendication 1, les rondelles à dents (9) supérieures ou inférieures ou leurs arbres étant supporté(e)s par un ressort de pression (17) générant une tension en vue de tendre les courroies dentées (8a, 8b).
